# EUROPÄISCHE PATENTSCHRIFT

(11) **EP 0 521 862 B1**
(45) Veröffentlichungstag und Bekanntmachung des Hinweises auf die Patenterteilung: **28.09.1994**
(21) Anmeldenummer: 91903875.2
(22) Anmeldetag: 19.02.1991
(51) Int. Cl.: H01R 43/20

(54) **STECKMODUL FÜR EINE KABELKONFEKTIONIEREINRICHTUNG**
INSERTION MODULE FOR WIRE-ASSEMBLY DEVICE
MODULE D'INSERTION POUR DISPOSITIF D'ASSEMBLAGE DE CABLES

(30) Priorität: 28.03.1990 DE 4010349
(43) Veröffentlichungstag der Anmeldung: 13.01.1993
(73) Patentinhaber: SIEMENS AKTIENGESELLSCHAFT, 80333 München (DE)
(72) Erfinder: JURJEVIC, Ivan, D-1000 Berlin 13 (DE); MELAMED, Kasriel, D-1000 Berlin 21 (DE); WENDT, Joachim, D-1000 Berlin 42 (DE)
(86) Internationale Anmeldenummer: DE9100141
(87) Internationale Veröffentlichungsnummer: WO9115043

(56) Entgegenhaltungen:
- WO-A-88/05968
- WO-A-90/01818

## Beschreibung

Die Erfindung betrifft ein Steckmodul für eine Kabelkonfektioniereinrichtung zum Greifen, Positionieren und zum Zusammenfügen von an Leitungsenden von Verbindungsleitungen, angeordnete Kontaktanschlußelemente in Steckereinrichtungen.

Ein von der Funktion her vergleichbares Steckmodul als Hilfsmittel zum Fügen von Kontaktanschlußelementen in Steckereinrichtungen ist aus der DE-38 26 990 Al bekannt. Mit diesem bekannten Steckmodul werden insbesondere sogenannte Crimpkontakte mittels eines Verdrängerelementes in Polkammern von Steckergehäusen positioniert. Das Verdrängerelement fährt zur Zentrierung der Kontakte mit einer Führungsspitze vor den Bereich der Polkammer der Steckereinrichtung. Mit dem nachfolgendem Einschieben des Kontaktanschlußelementes in die Polkammer wird die Führungsspitze des Verdrängerelementes aufgespreizt. Dieses Aufspreizen dient einerseits zur Führung des Kontaktanschlußelementes beim Zusammenfügen mit der Steckereinrichtung und andererseits soll mit dem dadurch entstehenden Verdrängereffekt die gegebenenfalls vor der Polkammer befindlichen Kabel anderer Kontakte verdrängt werden. Dieses Steckmodul stellt also im wesentlichen eine Positionierhilfe, insbesondere für die Kontaktierung von sogenannten Vielfachsteckern mit Crimpskontakten dar.

Desweiteren ist aus der WO-A-88/05968 - Priorität:
DE 37 03 010 - eine Vorrichtung zur Montage von Kontaktteilen in Steckergehäusen bekannt, bei der die mit einem Kontaktteil verbundene Leitung durch einen Greifer ergriffen und das Kontaktteil mittels einer schwenkbaren Zwangsführung vor den Einsatzort im Steckergehäuse positionierbar ist. Anschließend wird der Greifer derart verfahren, daß zunächst der Kontaktteil in das Steckergehäuse gelangt und mit einem nachfolgenden Zugtest das ordnungsgemäße Einführen überprüfbar ist.

Diese Einrichtung eignet sich vornehmlich für vergleichsweise starre Leitungen mit entsprechend abgestimmten Kontaktteilen, die in einer einzigen Ebene in Steckergehäuse einzubringen sind.

Die der Erfindung zugrundeliegende Aufgabe besteht darin, ein Steckmodul anzugeben, das sehr viel weitergehenden Anforderungen sowohl im Hinblick auf den eigentlichen Steckvorgang als auch hinsichtlich der Verarbeitung von Kontaktanschlußelementen beliebiger Bauformen erfüllt und mit dem gleichermaßen Kontaktanschlußelemente im Zusammenhang mit den dazugehörigen Verbindungsleitungen verarbeitet werden können. Erfindungsgemäß wird diese Aufgabe dadurch gelöst, daß das Steckmodul aus einer das jeweilige Kontaktanschlußelement im unmittelbaren Steckbereich formschlüssig umgreifenden Zentrierzange und einer außerhalb des Bereiches des Kontaktanschlußelementes am jeweiligen Leitungsende angreifenden Steckzange gebildet ist, daß die Zentrierzange in vertikaler Richtung gegeneinander bewegbar, an die Form des Kontaktanschlußelementes angepaßte, innere Formschlußteile und äußere Formschlußteile aufweist, wobei die inneren und äußeren Formschlußteile gemeinsam in horizontaler Richtung verfahrbar sind, und daß die Steckzange durch Anfahren an einen Einstellanschlag das Erreichen der endgültigen Steckposition des Kontaktanschlußelementes in der Steckereinrichtung markiert und zur Verrastprüfung mit einer verstellbaren Zugkraft entgegen der Steckrichtung verfahrbar ist.

Als erfindungswesentlich ist der gegenüber dem bekannten Steckmodul erheblich verbesserte Zentriervorgang anzusehen, bei dem die Zentrierzange den im unmittelbaren Steckbereich liegenden Teil des Kontaktanschlußelementes formschlüssig umfaßt, um anschließend mit der außerhalb des Bereichs des Kontaktanschlußelementes am Leitungsende angreifenden Steckzange das eigentliche Zusammenfügen des Kontaktanschlußelementes mit der Steckereinrichtung zu bewirken. Die Steckzange, die also unabhängig von der Art und der Form des Kontaktanschlußelementes am Leitungsende der jeweiligen Verbindungsleitung angreift, gewährleistet durch das Anfahren an den Einstellanschlag ein nahezu konstantes Positionieren sämtlicher Kontaktanschlußelemente innerhalb der zu fertigenden Steckereinrichtung unabhängig von der körperlichen Ausgestaltung der eingefügten Kontaktanschlußelemente. Darüber hinaus ist mit dieser Kabelkonfektioniereinrichtung der Fertigungsablauf für die Herstellung der Verbindungsleitungen noch durch die sogenannte Verrastprüfung erheblich verbessert, mit der unmittelbar nach dem erfolgten Zusammenfügen des Kontaktanschlußelementes mit der Steckereinrichtung die ordnungsgemäße Verraststellung der zusammengefügten Teile durch die Zugkrafteinwirkung entgegen der Steckrichtung überprüft wird. Nicht einrastende Kontaktanschlußelemente lassen unmittelbar einen Fertigungsfehler erkennen. Der Fertigungsablauf kann mit den bekannten Maßnahmen abgebrochen und die fehlerhaften Steckereinrichtungen bzw. die fehlerhaften Kontaktanschlußelemente aus dem Fertigungsprozeß herausgenommen werden.

Gemäß einer vorteilhaften Ausgestaltung der Erfindung ist vorgesehen, daß für jedes Leitungsende einer Verbindungsleitung ein separates Steckmodul vorhanden ist, wobei jedes Steckmodul unabhängig voneinander zum Positionieren und Zusammenfügen des jeweiligen Kontaktanschlußelementes in die jeweilige Steckereinrichtung steuerbar ist. Für eine einzige Verbindungsleitung sind dementsprechend zwei voneinander unabhängig steuerbare Steckmodule - also für jedes Leitungsende ein separates Steckmodul - vorgesehen, mit denen diese erfindungsgemäße Kabelkonfektioniereinrichtung praktisch eine im Hinblick auf die Fertigung der Verbindungsleitungen für jedes Steckmodul eine frei programmierbare Zuführung zu der Steckereinrichtung aufweist. Die Verbindungsleitungen können also mit mehr als zwei Leitungsenden zusammengefügt sein und mehrere verschiedene Steckereinrichtungen beinhalten.

Die Erfindung wird durch ein in mehreren Betriebszuständen dargestelltes Ausführungsbeispiel näher erläutert, in dem nur die zum Verständnis der Erfindung wesentlichen Einrichtungen schematisch und im Auszug dargestellt sind.

In Ausführungsbeispiel ist die Werkstückträgerleitungszange WTLZ angedeutet, die das Leitungsende LE mit dem elektrisch verbundenen Kontaktanschlußelement KAE an das aus der Steckzange STZ und der Zentrierzange ZEZ gebildete Steckmodul heranführt. Auf der rechten Seite ist die Zentrierzange ZEZ nochmals in der Vorderansicht dargestellt, um die in vertikaler Richtung Z gegeneinander verfahrbaren inneren und äußeren Formschlußteile FSI, FSA bzw. FSI′, FSA′ erkennbar werden und darüber hinaus die horizontale Verfahrbarkeit in Richtung X der inneren und äußeren Formschlußteile FSI, FSI′ und FSA, FSA′ kenntlich zu machen.
Im linken Bereich zeigt das Ausführungsbeispiel die Steckereinrichtung SE, in der die unterschiedlichen Steckebenen ST1, ST2 durch die strichpunktierten Linien angedeutet sind. Über der Steckereinrichtung SE ist der Einstellanschlag ES dargestellt, auf deren Bedeutung nachfolgend noch näher eingegangen wird.

Die Arbeitsweise des Steckmoduls wird mit den fünf wesentlichen Betriebszuständen näher erläutert. Im Ausgangsbereich, der durch den ersten Betriebszustand dargestellt ist, befindet sich das Steckmodul mit seiner Steckzange STZ und seiner Zentrierzange ZEZ außerhalb des Leitungsendenbereiches LE. Die Zentrierzange ZEZ ist, wie oben rechts angedeutet, im geöffneten Zustand gehalten. Mit der nicht bezeichneten Pfeilrichtung im ersten Betriebszustand ist angedeutet, daß die Steckzange STZ und die Zentrierzange ZEZ in den Bereich der Mittelachse des Leitungsendes LE einfahren, so daß die äußeren Formschlußteile FSA, FSA′ - im dritten Betriebszustand bezeichnet - das Kontaktanschlußelement KAE vollständig umschließen. Anschließend werden die äußeren Formschlußteile FSA, FSA′ in der horizontalen Richtung X zum Kontaktanschlußelement KAE verfahren, so wie es die Darstellung im zweiten Betriebzustand im oberen Bereich zeigt. Im Anschluß daran werden die inneren Formschlußteile FSI, FSI′ in vertikaler Richtung Z soweit zum Kontaktanschlußelement KAE geführt, bis dieses von der Zentrierzange ZEZ vollständig formschlüssig umgriffen ist. Um das Steckmodul mit der Steckzange STZ und der Zentrierzange ZEZ beispielsweise in die zweite Steckebene STE2 verfahren zu können, wird die Werkstückträgerleitungszange WTLZ geöffnet und das Steckmodul mit der Kontaktanschlußeinheit KAE in den Bereich der zweiten Steckebene STE2 - bezeichnet im ersten Betriebszustand - vorgefahren. Zur Einleitung des Steckvorganges wird, wie im dritten Betriebzustand angedeutet, die Zentrierzange ZEZ aus dem Bereich des Kontaktanschlußelementes KAE in geöffneter Form herausgefahren und die Steckzange STZ in Pfeilrichtung mit dem Kontaktanschlußelemt KAE in die Steckereinrichtung SE eingefahren.
Aus dem vierten Betriebszustand ist ersichtlich, daß das Einbringen des Kontaktanschlußelementes KAE in die Steckereinrichtung SE durch den Einstellanschlag ES für die Steckzange STZ begrenzt ist. Mit diesem Einstellanschlag ES können in gleicher Weise die nachfolgenden Kontaktanschlußelemente KAE innerhalb der Steckereinrichtung SE bis zur gleichen Tiefe verfahren werden.
Nachdem das Kontaktanschlußelement KAE in nicht dargestellter Weise innerhalb der Steckereinrichtung SE eingerastet ist, wird die Steckzange STZ mit einer vorab einstellbarer Zugkraft entgegen der Steckrichtung bewegt, um in dieser Weise eine Verrastprüfung durchzuführen. Damit ist die sichere Lage des Kontaktanschlußelementes KAE innerhalb der Steckereinrichtung SE geprüft. Im Fehlerfall wird der Steckvorgang für diese Steckereinrichtung SE sofort unterbrochen und die fehlerhafte Verbindungsleitung mit der Steckereinrichtung entfernt.
Nach dieser Verrastprüfung wird auch die Steckzange STZ aus dem Bereich des Leitungsendes LE herausgefahren, wie es im fünften Betriebszustand angedeutet ist. Mit dem Verfahren des Steckmoduls in Pfeilrichtung ist wieder die Ausgangsposition, wie im ersten Betriebszustand dargestellt, erreicht und das Steckmodul bereit zur Durchführung für den nächsten Steckvorgang.

## Patentansprüche

1. Steckmodul für eine Kabelkonfektioniereinrichtung zum Greifen, Positionieren und zum Zusammenfügen von an Leitungsenden von Verbindungleitungen angeordnete Kontaktanschlußelemente in Steckereinrichtungen,
**dadurch** **gekennzeichnet**, daß das Steckmodul aus einer das jeweilige Kontaktanschlußelement (KAE) im unmittelbaren Steckbereich formschlüssig umgreifenden Zentrierzange (ZEZ) und einer außerhalb des Bereiches des Kontaktanschlußelementes (KAE) am jeweiligen Leitungsende (LE) angreifenden Steckzange (STZ) gebildet ist, daß die Zentrierzange (ZEZ) längsachsig in Richtung (Z) gegeneinander bewegbar, an die Form des Kontaktanschlußelementes (KAE) angepaßte, innere Formschlußteile (FSI, FSI′) und äußere Formschlußteile (FSA, FSA′) aufweist, wobei die inneren und äußeren Formschlußteile (FSI, FSI′ und FSA, FSA′) gemeinsam in sich öffnender oder schließender Richtung (X) verfahrbar sind, und daß die Steckzange (STZ) durch Anfahren an einen Einstellanschlag (ES) das Erreichen der endgültigen Steckposition des Kontaktanschlußelementes (KAE) in der Steckereinrichtung (SE) markiert und zur Verrastprüfung mit einer verstellbaren Zugkraft (ZK) entgegen der Steckrichtung verfahrbar ist.

2. Verwendung des Steckmoduls nach Anspruch 1, in eine Kabelkonfektionier einem richtung,
**dadurch** **gekennzeichnet**, daß für jedes Leitungsende (LE) einer Verbindungsleitung ein separates Steckmodul vorgesehen ist, wobei jedes Steckmodul unabhängig von einander zum Positionieren und Zusammenfügen des jeweiligen Kontaktanschlußelementes (KAE) in die jeweilige Steckereinrichtung (SE) steuerbar ist.

## Claims

1. Insertion module for a cable assembly device for gripping, positioning and assembling contact terminal elements disposed at conductor ends of connecting conductors in plug devices, characterized in that the insertion module is formed by a centring gripper (ZEZ) which positively embraces the particular contact terminal element (KAE) in the immediate insertion region and by an insertion gripper (STZ) which acts on the particular conductor end (LE) outside the region of the contact terminal (KAE), in that the centring gripper (ZEZ) has internal positive-engagement parts (FSI, FSI′) and external positive-engagement parts (FSA, FSA′) which can be moved towards one another along the longitudinal axis in the direction (Z) and are matched to the shape of the contact terminal element (KAE), the internal and external positive-engagement parts (FSI, FSI′ and FSA, FSA′) being capable of being moved jointly in an opening and closing direction (X), and in that the insertion gripper (STZ) marks the reaching of the final insertion position of the contact terminal element (KAE) in the plug device (SE) by approaching an adjustable stop (ES) and can be moved against the insertion direction with an adjustable tensile force (ZK) to test the locking.

2. Use of the insertion module according to Claim 1 in a cable assembly device, characterized in that a separate insertion module is provided for each conductor end (LE), each insertion module being capable of being routed into the particular plug device (SE) independently of one another in order to position and assemble the particular contact terminal element (KAE).

## Revendications

1. Module enfichable pour un dispositif de confection de câbles, servant à saisir, positionner et réunir des éléments de raccordement de contact disposés sur des extrémités de lignes de jonction, dans des connecteurs,
caractérisé par le fait que le module enfichable est formé par une pince de centrage (ZEZ), qui entoure, selon une liaison par formes complémentaires, l'élément de raccordement de contact respectif (KAE), dans la zone directe d'enfichage, et par une pince d'enfichage (STZ), qui attaque l'extrémité respective (LE) d'une ligne à l'extérieur de la zone de l'élément de raccordement de contact (KAE), que la pince de centrage (ZEZ) possède des éléments intérieurs (FSI, FSI′) et des éléments extérieurs (FSA, FSA′) de liaison par formes complémentaires, qui sont adaptés à la forme de l'élément de raccordement de contact (KAE) en étant déplaçables réciproquement suivant l'axe longitudinal dans la direction (Z), les éléments intérieurs et extérieurs (FSI, FSI′, FSA, FSA′) de liaison par formes complémentaires étant déplaçables en commun dans le sens (X) de l'ouverture ou de la fermeture, et que la pince d'enfichage (STZ) marque, en s'appliquant contre une butée de réglage (ES), le fait que la position finale d'enfichage de l'élément de raccordement de contact (KAE) dans le connecteur (SE) est atteinte, et peut être déplacée avec une force de traction réglable (ZK) à l'encontre de la direction d'enfichage, pour contrôler l'encliquetage.

2. Utilisation du module enfichable suivant la revendication 1 dans un dispositif de confection de câbles, caractérisée par le fait que pour chaque extrémité (LE) d'une ligne de jonction, il est prévu un module enfichable séparé, chaque module enfichable pouvant être commandé indépendamment des autres pour le positionnement et la réunion de l'élément de raccordement de contact respectif (KAE) dans le connecteur respectif (SE).
